# EUROPÄISCHE PATENTSCHRIFT

(11) **EP 1 498 542 B1**
(45) Veröffentlichungstag und Bekanntmachung des Hinweises auf die Patenterteilung: **21.03.2007**
(21) Anmeldenummer: 03405545.9
(22) Anmeldetag: 16.07.2003
(51) Int. Cl.: D07B 1/16

(54) **Laufendes längselement insbesondere ein Aufzug- ein Kran-Längselement oder dergleichen**
Longitudinal running element, especially for a lift or crane or the like
Elément longitudinal en mouvement, en particulier pour un ascenseur ou une grue ou analogue

(43) Veröffentlichungstag der Anmeldung: 19.01.2005
(73) Patentinhaber: Brugg Drahtseil AG, 5242 Birr (CH)
(72) Erfinder: Bopp, Markus, 5413 Birmenstorf (CH)
(74) Vertreter: Luchs, Willi

(56) Entgegenhaltungen:
- EP-A- 0 444 245
- EP-A- 0 672 781
- EP-A- 1 273 695
- EP-A- 1 314 813

## Beschreibung

Die Erfindung betrifft ein laufendes Längselement, insbesondere ein Aufzug-, ein Kran-Längselement oder dergleichen gemäss dem Oberbegriff des Anspruches 1.

Bei bekannten Längselementen dieser Art, wie sie beispielsweise in der EP-A- 0 444 245 offenbart sind, werden mehrere Drähte zu einer Litze zusammengedreht und dann mehrere Litzen um eine Seele aus Faserstoff oder Stahl zu einem Drahtseil gedrillt. Somit befinden sich die Kraft übertragenden Drähte im äusseren Bereich des Seilquerschnittes, während die innere Einlage bzw. Seele dafür sorgt, dass diese Drähte bzw. Litzen schonend abgestützt sind, um eine höhere Lebensdauer zu erreichen.

Bei der Umlenkung dieser laufenden Drahtseile um Umlenkrollen entstehen in ihm Biegespannungen, die sich auf der Innenseite des Drahtseils im Auflagebereich mit der Umlenkrolle durch Druckspannungen und auf der Aussenseite durch Zugspannungen zeigen. Diese auf das laufende Seil wirkenden Druck- und Zugspannungen bewirken eine Verkürzung der Ablegereife desselben. Das Ausmass dieser Biegespannungen ist aber auch vom Durchmesserverhältnis Seil/Umlenkrolle abhängig und bestimmt massgeblich die Lebensdauer bzw. die Ablegereife des Drahtseils.

Aus der gattungsbildenden EP-A-1 314 813 ist es bekannt, ein aus mehreren Drahtlitzen verdrilltes Drahtseil in einem Kunststoffmantel einzubetten. Die Drahtlitzen werden aus Drähten zusammengedreht, die aus hochfestem Stahl bestehen.

Der vorliegenden Erfindung liegt die Aufgabe zugrunde, ein laufendes Längselement der eingangs genannten Art zu schaffen, bei dem die Biegespannungen und dadurch bedingte Materialermüdungen erheblich reduziert werden, wobei die Herstellung des Längselements mit geringem und damit kostengünstigen Herstellungsaufwand ermöglicht werden soll.

Diese Aufgabe wird erfindungsgemäss durch ein laufendes Längselement mit den Merkmalen des Anspruches 1 gelöst.

Weitere bevorzugte Ausgestaltungen des erfindungsgemässen laufenden Längselementes bilden den Gegenstand der abhängigen Ansprüche.

Dadurch, dass das Längselement einen Kunststoffmantel und ein in diesem eingebettetes, einen Kern bildendes Drahtbündel aufweist, wobei das Drahtbündel eine Anzahl von Drähten aus hochfestem Stahl hat, die annähernd parallel oder leicht verdrillt zueinander angeordnet sind, befinden sich das Kraft übertragende Material, die Stahldrähte, im Zentrum des Querschnittes, wo die Biegespannungen am geringsten sind. Dadurch reduziert sich die Materialermüdung enorm. Durch die annähernd parallele oder leicht litzenartig verdrillte Drahtanordnung kann der Elastizitätsmodul erheblich erhöht werden. Durch die mittige Anordnung ist der Kraft übertragende Querschnitt in seiner Grösse eingeschränkt; die dadurch niedrigere Bruchkraft wird jedoch durch die Verwendung der Drähte aus hochfestem Stahl kompensiert.

Die Verwendung von hochfesten Drähten, dank denen die erfindungsgemässen Längselemente bei wesentlich kleineren Drahtdurchmessern vergleichbare Bruchkräfte erreichen wie herkömmliche Längselemente, bedeutet nicht nur eine Gewichtseinsparung, sondern auch eine massgebliche Materialkosten-Einsparung.

Auch die Herstellungskosten der erfindungsgemässen Längselemente sind tiefer als bei konventionellen laufenden Längselementen. Braucht die Fertigung eines konventionellen Längselementes vier Arbeitsgänge, nämlich Fertigung der Einlage, Drahtspulen, Verseilen der Drähte zu einer Litze, Verseilen der Litzen zu einem Seil, so lässt sich das erfindungsgemässe Seil in einem Arbeitsgang herstellen.

Durch die Einbettung des Kerns aus Stahldrähten in einem Kunststoffmantel erhöht sich die Lebensdauer um das Mehrfache. Die glatte, geschmeidige Oberfläche des Kunststoffmantels sowie deren Durchmessergenauigkeit bewirken eine ausserordentliche Laufruhe, d.h. es entstehen keine Vibrationen im Längselement.

Ein weiterer Vorteil besteht darin, dass sich das Längselement nicht plastisch längt, d.h. die üblicherweise erforderlichen Seilkürzungen nach Seileinbau erübrigen sich. Nicht nur die plastische Längung entfällt, sondern auch die elastische Längung wird auf ein Minimum reduziert, da hier keine Verseilung zu Litzen und der Litzen mitwirkt.

Das erfindungsgemässe laufende Längselement weist dank dem Kunststoffmantel eine hohe Korrosionsbeständigkeit auf.

Die erfindungsgemässen laufenden Längselemente sind insbesondere für den Aufzugbau geeignet, wo die Aufzugseile z.B. für Personenaufzüge stark der Materialermüdung ausgesetzt sind und regelmässig ersetzt werden müssen. Da ist die kostensparende erfindungsgemässe Lösung von besonderem Vorteil.

Das vergleichsweise niedrige Eigengewicht der erfindungsgemässen Längselemente (30 bis 40% geringer als bei herkömmlichen Längselementen) ermöglicht bei Neuanlagen die Erschliessung zusätzlicher Stockwerke, denn die Aufzugshöhe der heutigen Liftsysteme wird durch das Eigengewicht der Seile bestimmt resp. eingeschränkt.

Mit Vorteil wird die Mantelstärke so gewählt, dass der Aussendurchmesser demjenigen eines konventionellen Längselementes entspricht, um die konventionellen Längselemente ohne Umbaukosten an der Anlage ersetzen zu können. Dies bedeutet, dass die Mantelstärke 1 mm betragen oder aber auch bis über den Durchmesser des im Kunststoffmantel eingebetteten Kerns hinausgehen kann.

Für den Betrieb eines Personenaufzuges ist auch die Reibung zwischen dem laufenden Längselement und der als Antriebsrolle ausgebildeten Umlenkrolle entscheidend. Bei herkömmlichen Längselementen führt oft eine übermässige Fettung oder Schmierung zum problematischen Rutschen. Beim erfindungsgemässen Längselement können die Kraft übertragende Drähte mit optimalen Schmierstoffen getränkt werden, wobei der äussere Kunststoffmantel das Austreten dieser Schmierstoffe auf die Umlenkrolle verhindert.

Ein weiterer Vorteil besteht darin, dass die Beschaffenheit/Geschmeidigkeit des Kunststoffmantels durch Beimischung geeigneter Additive je nach Bedarf glatt bis rutschhemmend bestimmt werden kann.

Die Erfindung wird nachfolgend anhand der Zeichnung näher erläutert. Es zeigen rein schematisch:
- Fig. 1: ein Ausführungsbeispiel eines erfindungsgemässen laufenden Längselementes im Querschnitt; und
- Fig. 2: Spannungsverhältnisse im Längselement bei einer Umlenkung.

Fig. zeigt ein laufendes Längselement 1 mit einem Kunststoffmantel 4 und in diesem eingebetteten zentralen Drahtbündel 3, das seinerseits den Kern 2 bildend aus einer Anzahl von Drähten 3' besteht.

Bei den Drähten 3' handelt es sich erfindungsgemäss um Stahldrähte aus einem hochfesten Stahl, dessen Festigkeit über 1570 N/mm², vorteilhaft über 2500 N/mm² beträgt. Werden heutzutage bei den konventionellen laufenden Längselementen Drähte mit einem Durchmesser von etwa 1,0 mm verwendet mit Festigkeiten von etwa 1570 N/mm², so können bei der erfindungsgemässen Verwendung von Stahldrähten mit Festigkeit über 1570 N/mm², vorteilhaft sogar mehr als 2500 N/mm², die Drähte 3' einen Durchmesser von nur noch etwa 0,5 mm aufweisen, um vergleichbare Bruchkräfte zu gewährleisten. Somit wird eine Gewicht- und Kosteneinsparung bewirkt. Die Drähte 3' können im Querschnitt rund, aber auch die Form eines regelmässigen Vielecks aufweisen, d.h. z.B. dreieckig oder sechseckig sein.

Die Drähte 3' sind annähernd parallel zueinander angeordnet oder miteinander verdrillt. Die Schlaglänge des Kerns 2 ist jedenfalls grösser als das 7,5-Fache des Kerndurchmessers bis unendlich gross (bei parallelen Drähten).

Die Stahldrähte 3' können auch beispielsweise mit Zink, Messing, Aluminium oder anderen Metallen oder Metallegierungen oder mit Kunststoff beschichtet sein.

Der Kunststoffmantel 4, der vorzugsweise aus Polyurethan besteht, wird mit Vorteil in einem Extrusionsverfahren auf den Kern 2 aufgebracht. Das Durchmesserverhältnis der Aussenseite des Kunststoffmantels zum Drahtbündel soll mit Vorteil möglichst gross gewählt sein, vorzugsweise zwischen 2:1 bis 5:1. Die Mantelstärke könnte im Prinzip aber auch nur etwa 1 mm betragen. Mit Vorteil wird die Mantelstärke so gewählt, dass der Aussendurchmesser demjenigen eines konventionellen Längselementes entspricht, um in bestehende Anlagen die Längselemente ohne Umbaukosten ersetzen zu können.

Die Stahldrähte 3' können auch mit Schmierstoffen versehen sein, wobei der Kunststoffmantel 4 ein Austreten derselben verhindert.

Wie in Fig. 2 angedeutet ist, entstehen bei einer Umlenkung des Längselementes 1 um eine Umlenkrolle 5, die auch als Antriebsrolle vorgesehen sein kann, Biegespannungen, die sich aus Druckspannungen D auf der Innenseite im Auflagebereich 2i und aus Zugspannungen Z aussenseitig im Seilbereich 2a zusammensetzen. Das Ausmass dieser Biegespannungen ist vom Durchmesserverhältnis Längselement/Umlenkrolle abhängig und bestimmt massgeblich die Lebensdauer bzw. Ablegereife des Längselementes. Beim erfindungsgemässen laufenden Längselement 1 befinden sich alle Kraft übertragenden Stahldrähte 3' in dem bezüglich des Querschnitts zentralen Teil des Seils, wo die Biegespannungen am geringsten sind. Dadurch wird die Materialermüdung erheblich reduziert.

Die Beschaffenheit/Geschmeidigkeit des Kunststoffmantels 4 an seiner Aussenfläche kann durch Beimischung geeigneter Additive bestimmt und je nach Bedarf glatt bis rutschhemmend ausgeführt werden. Der Kunststoffmantel 4 kann selbstverständlich aus mehreren unterschiedlichen Lagen bestehen, bspw. könnte an seiner Aussenseite ein anderer Kunststoffmantel vorgesehen sein.

Vorteilhaft bestehen sämtliche Drähte des Drahtbündels 3' aus hochfestem Stahl. Im Prinzip könnten aber auch nur ein Teil davon aus hochfestem Stahl hergestellt sein und die übrigen aus normalem Stahl.

Bei der Herstellung eines solchen Längselements werden vorerst die Drähte in der gewünschten Anzahl ab einer drehbar gelagerten Spule beispielsweise durch eine sogenannte Korbverseilmaschine, bei welcher die Spulen korbartig an einem Rost gelagert sind, zu einem Bündel zusammengefasst. An einer solchen Maschine ist zum Beispiel eine Anzahl von 100 Drähten oder so an je einer Spule gelagert. Anschliessend werden die Drähte je nach Vorgabe entweder parallel oder aber leicht verdrillt (bei sich drehendem Rost) zueinander in leicht vorgespannten Zustand durch eine Zentrieröse positioniert, durch einen Extrudierkopf einer an sich herkömmlichen Extrudiermaschine geführt und mit dem Kunststoff ummantelt. Nach dem Abkühlen und Trocknen des erzeugten Längselements kann es in einfacher Weise auf eine Spule aufgewickelt und im Vergleich zu bekannten Drahtseilen somit in einem Arbeitsgang hergestellt werden.

Als weitere Anwendung solcher erfindungsgemässen Längselementen könnten mehrere von diesen miteinander verseilt werden.

## Patentansprüche

1. Laufendes Längselement, insbesondere ein Aufzug-, ein Kran-Längselement oder dergleichen, welches dazu dient, dass mit ihm eine Kraftübertragung erfolgt und es in seiner Längsachse um wenigstens eine Umlenkrolle (5) bewegbar ist, und welches einen Kunststoffmantel (4) und einen in diesem eingebetteten Kern (2) aus Drähten (3') aufweist, die aus hochfestem Stahl bestehen, **dadurch gekennzeichnet, dass**
der Kern (2) als ein Drahtbündel (3) von einer Schlaglänge, die mindestens das 7,5-Fache seines Durchmessers beträgt oder bis unendlich gross ist, ausgebildet ist.

2. Laufendes Längselement nach Anspruch 1, **dadurch gekennzeichnet, dass** der Kunststoffmantel (4) in einem Extrusionsverfahren auf das Drahtbündel (3) aufbringbar ist.

3. Laufendes Längselement nach Anspruch 1 oder 2, **dadurch gekennzeichnet, dass** Stahldrähte (3') mit Festigkeiten über 2500 N/mm² den Kern (2) bilden.

4. Laufendes Längselement nach Anspruch 3, **dadurch gekennzeichnet, dass** die Stahldrähte (3') im Querschnitt rund sind und einen Durchmesser von etwa 0,2 bis 0,5 mm aufweisen.

5. Laufendes Längselement nach Anspruch 3, **dadurch gekennzeichnet, dass** die Stahldrähte (3') im Querschnitt die Form eines regelmässigen Vielecks aufweisen.

6. Laufendes Längselement nach einem der Ansprüche 1 bis 5, **dadurch gekennzeichnet, dass** die Stahldrähte (3') mit Zink, Messing, Aluminium oder anderen Metallen oder Metallegierungen oder mit Kunststoff beschichtet sind.

7. Laufendes Längselement nach einem der Ansprüche 1 bis 6, **dadurch gekennzeichnet, dass** das Durchmesserverhältnis der Aussenseite des Kunststoffmantels zum Drahtbündel zwischen 2:1 bis 5:1 beträgt.

8. Laufendes Längselement nach einem der Ansprüche 1 bis 7, **dadurch gekennzeichnet, dass** die Stärke des Kunststoffmantels (4) in ihrer Grösse bis über den Durchmesser des Kerns (2) hinausgehen kann.

9. Laufendes Längselement nach einem der Ansprüche 1 bis 8, **dadurch gekennzeichnet, dass** die Beschaffenheit/Geschmeidigkeit des aus Polyurethan bestehenden Kunststoffmantels (4) an seiner Aussenfläche durch Beimischung geeigneter Additive je nach Bedarf glatt bis rutschhemmend festlegbar ist.

## Claims

1. Longitudinal running element, especially an elevator-, a crane-longitudinal element or suchlike, which serves as a force transmission, and that it is movable in its longitudinal axis around at least one pulley (5), and which is surrounded by a plastic sheathing (4) and embedded therein a core (2) of wires (3'), which consist of heavy duty steel, **characterised in that**
the core (2) is formed as a wire bundle (3) with a pitch length, which amounts at least 7,5 times of its diameter or is till infinitely long.

2. Longitudinal running element according to claim 1, **characterised in that** the plastic sheathing (4) is brought onto the wire bundle (3) by an extrusion method.

3. Longitudinal running element according to claim 1 or 2, **characterised in that** the steel wires (3') with nominal strengths higher than 2500 N/mm² forming the core (2).

4. Longitudinal running element according to claim 3, **characterised in that** the steel wires (3') are round in the cross section and having a diameter of approximately 0,2 to 0,5 mm.

5. Longitudinal running element according to claim 3, **characterised in that** the steel wires (3') having in its cross section the form of a regular polygon.

6. Longitudinal running element according to one of the preceding claims 1 to 5, **characterised in that** the steel wires (3') are coated with zinc, brass, aluminium or other metals or metal alloys or with plastic.

7. Longitudinal running element according to one of the preceding claims 1 to 6, **characterised in that** the ratio of the diameter of the outer side of the plastic sheathing (4) to the wire bundle (3) is between 2:1 to 5:1.

8. Longitudinal running element according to one of the preceding claims 1 to 7, **characterised in that** the thickness of the plastic sheathing (4) in its size can be thicker than the diameter of the core (2).

9. Longitudinal running element according to one of the preceding claims 1 to 8, **characterised in that** the consistence/flexibility of the plastic sheathing (4), which consists of polyurethane, on its outer surface is chosable by admixing appropriate additives from polish to anti-skid.

## Revendications

1. Élément oblong mobile, en particulier élément oblong mobile pour un ascenseur ou une grue ou analogues, qui sert à transmettre des forces avec son aide, qui est mobile le long de son axe longitudinal autour d'au moins une poulie de renvoi (5) et qui comporte une gaine en matière plastique (4) et un noyau (2) enrobé dans cette dernière et constitué de fils métalliques (3') en acier à haute résistance,
**caractérisé en ce que** le noyau (2) est un faisceau de fils métalliques (3) dont le pas de câblage représente au moins 7,5 fois son diamètre ou est infiniment grand.

2. Élément oblong mobile selon la revendication 1, **caractérisé en ce que** la gaine en matière plastique (4) peut être appliquée sur le faisceau de fils métalliques (3) par un procédé d'extrusion.

3. Élément oblong mobile selon la revendication 1 ou 2, **caractérisé en ce que** des fils d'acier (3') dont la résistance dépasse 2 500 N/mm² forment le noyau (2).

4. Élément oblong mobile selon la revendication 3, **caractérisé en ce que** les fils d'acier (3') ont une section transversale circulaire et ont un diamètre d'environ 0,2 à 0,5 mm.

5. Élément oblong mobile selon la revendication 3, **caractérisé en ce que** les fils d'acier (3') ont une section transversale en forme de polygone régulier.

6. Élément oblong mobile selon l'une des revendications 1 à 5, **caractérisé en ce que** les fils d'acier (3') sont revêtus de zinc, de laiton, d'aluminium ou d'autres métaux ou alliages métalliques ou de matière plastique.

7. Élément oblong mobile selon l'une des revendications 1 à 6, **caractérisé en ce que** le côté extérieur de la gaine en matière plastique et le faisceau de fils métalliques ont un rapport de diamètre compris entre 2 : 1 et 5 : 1.

8. Élément oblong mobile selon l'une des revendications 1 à 7, **caractérisé en ce que** l'épaisseur de la gaine en matière plastique (4) a une dimension qui peut aller jusqu'à dépasser le diamètre du noyau (2).

9. Élément oblong mobile selon l'une des revendications 1 à 8, **caractérisé en ce que** sur sa surface extérieure la gaine en matière plastique (4) en polyuréthane a une structure ou une souplesse qui peut être déterminée en ajoutant des additifs adaptés, lisses ou antidérapants suivant les besoins.
